# EUROPÄISCHE PATENTSCHRIFT

(11) **EP 2 433 018 B1**
(45) Veröffentlichungstag und Bekanntmachung des Hinweises auf die Patenterteilung: **18.06.2014**
(21) Anmeldenummer: 11718045.5
(22) Anmeldetag: 03.05.2011
(51) Int. Cl.: F15B 9/09, B30B 15/28

(54) **VERFAHREN ZUM BETREIBEN EINER HYDRAULISCHEN ANTRIEBSVORRICHTUNG UND HYDRAULISCHE ANTRIEBSVORRICHTUNG**
METHOD FOR OPERATING A HYDRAULIC DRIVING DEVICE AND HYDRAULIC DRIVING DEVICE
PROCEDE POUR EXPLOITER UN DISPOSITIF D'ENTRAINEMENT HYDRAULIQUE ET DISPOSITIF D'ENTRAINEMENT HYDRAULIQUE

(30) Priorität: 27.07.2010 DE 102010038448
(43) Veröffentlichungstag der Anmeldung: 28.03.2012
(73) Patentinhaber: Voith Patent GmbH, 89522 Heidenheim (DE)
(72) Erfinder: BRAHMER, Bert, 76646 Bruchsal (DE)
(74) Vertreter: DREISS Patentanwälte PartG mbB
(86) Internationale Anmeldenummer: PCT/EP2011/057009
(87) Internationale Veröffentlichungsnummer: WO 2012/013373

(56) Entgegenhaltungen:
- EP-A1- 1 462 660
- US-B1- 6 523 451

## Beschreibung

Die Erfindung betrifft ein Verfahren zum Betreiben einer hydraulischen Antriebsvorrichtung mit einer hydraulischen Zylinder-Kolben-Einheit mit einem entlang einer Arbeitsrichtung zwischen einem oberen Totpunkt und einem unteren Totpunkt verfahrbaren Arbeitskolben, wobei ein Sollwert für die Position des Arbeitskolbens entlang der Arbeitsrichtung vorgegeben wird, und ein Istwert der Position des Arbeitskolbens entlang der Arbeitsrichtung abgefragt wird, und die Bewegung des Arbeitskolbens in Abhängigkeit des Sollwertes und des Istwertes geregelt wird.

Die Erfindung betrifft außerdem eine hydraulische Antriebsvorrichtung mit einer hydraulischen Zylinder-Kolben-Einheit und mit einem entlang einer Arbeitsrichtung zwischen einem oberen Totpunkt und einem unteren Totpunkt verfahrbaren Arbeitskolben, wobei eine Stelleinrichtung zur Vorgabe eines Sollwertes für die Position des Arbeitskolbens entlang der Arbeitsrichtung vorgesehen ist, und wobei ein Istwert der Position des Arbeitskolbens entlang der Arbeitsrichtung abfragbar ist, und wobei eine Regelrückkopplung vorgesehen ist, welche mit der Stelleinrichtung zur Vorgabe des Sollwertes in Abhängigkeit des Istwertes zusammenwirkt.

Die angesprochenen hydraulischen Antriebsvorrichtungen finden insbesondere bei Stanz-, Präge-, Nibbel- oder Biegemaschinen Verwendung. Während eines Bearbeitungsprozesses ist dabei regelmäßig ein Doppelhub des Arbeitskolbens erforderlich, beispielsweise eine Bewegung ausgehend vom oberen Totpunkt zum unteren Totpunkt und zurück zum oberen Totpunkt.

Für die Qualität des Arbeitsergebnisses der genannten Bearbeitungsmaschinen ist insbesondere die Präzision und Reproduzierbarkeit der Positionen des oberen und unteren Totpunktes entscheidend. Dies ist beispielsweise bei einem Präge- oder Biegevorgang ersichtlich, da hierbei die Position des unteren Totpunktes direkt die Verformung des bearbeiteten Werkstücks bestimmt.

In diesem Zusammenhang hat es sich als problematisch erwiesen, dass bei der Steuerung der Bewegung des Arbeitskolbens durch Vorgabe des Sollwertes regelmäßig der Istwert der Position des Arbeitskolbens vom Sollwert der Position abweicht. Dieses sogenannte Nachlaufen führt zu Ungenauigkeiten in der Präzision und Reproduzierbarkeit des oberen und/oder unteren Totpunktes, und damit zu Ungenauigkeiten im Fertigungsprozess.

Das Nachlaufen kann verschiedene Ursachen haben. Erfolgt beispielsweise die Versorgung der hydraulischen Zylinder-Kolben-Einheit zur Bewegung des Arbeitskolbens mit Hydraulikfluid über ein Proportionalventil mit einem verschiebbaren Ventilkolben zur Einstellung einer variablen Ventilöffnung, so ist der Ventilkolben aufgrund seiner üblicherweise geringeren Masse viel schneller steuerbar als der massereiche Arbeitskolben. Eine Veränderung des Sollwertes kann daher vergleichsweise schnell erfolgen, wogegen die Geschwindigkeit der Lageänderung des Arbeitskolbens durch Trägheitskräfte limitiert ist. Darüber hinaus können sich bei einer Steuerung mit einem Proportionalventil in der beschriebenen Art Probleme bei der Genauigkeit der Einstellung eines Istwertes daraus ergeben, dass bei der Proportional-Steuerung die Ventilöffnung proportional zur Abweichung des Istwertes vom Sollwert verändert wird. Bei Annäherung des Istwertes an den Sollwert wird die Ventilöffnung und damit der Volumenstrom durch das Steuerventil klein, was die Bewegung des Arbeitskolbens zur Sollposition verzögert.

Um bei einem Doppelhub den Arbeitskolben präzise und reproduzierbar zum oberen beziehungsweise unteren Totpunkt zu verfahren, sind folglich Maßnahmen zur Regelung und Abstimmung von Sollwert und Istwert erforderlich und verschiedenartig bekannt.

Zur Erläuterung des technischen Hintergrundes ist in Figur 2a der zeitliche Verlauf von Sollwert (X_{CMD}) und Istwert (X_{FBK}) bei Ausführung eines Doppelhubes zwischen einem oberen Totpunkt (OT) und einem unteren Totpunkt (UT) mit einer hydraulischen Antriebsvorrichtung der eingangs genannten Art dargestellt. Dabei ist auf der Abszisse die fortschreitende Zeit, auf der Ordinate die Position des Arbeitskolbens, aufgetragen. Ausgehend vom oberen Totpunkt OT wird zunächst der Sollwert X_{CMD} auf den unteren Totpunkt UT vorgegeben. In der Folge nähert sich der Istwert X_{FBK} dem unteren Totpunkt UT an. Aus den vorstehend geschilderten Gründen findet die zeitliche Veränderung des Istwertes X_{FBK} verzögert im Vergleich zum Sollwert X_{CMD} statt. Der Istwert X_{FBK} läuft dem Sollwert X CMD hinterher ("Nachlaufen"). Insbesondere im Bereich um den unteren Totpunkt UT verändert sich der Istwert X_{FBK} mit der Zeit nur langsam (erkennbar an der flachen Steigung der Kurve X_{FBK}), was auf die geringe Abweichung des Istwertes X_{FBK} vom Sollwert X_{CMD} zurückzuführen ist.

Zur Einleitung der für einen Doppelhub erforderlichen Bewegungsumkehr ist bei dem Zeitverlauf gemäß Figur 2a eine untere Positionsschwelle UT1 vorgegeben. Sobald der Istwert X_{FBK} die untere Positionsschwelle UT1 erreicht (zum Zeitpunkt T_{UT1} in Figur 2a), wird der Sollwert X_{CMD} auf den oberen Totpunkt OT zurückgeführt. Nach dieser Veränderung des Sollwertes X_{CMD} läuft der Istwert X_{FBK} zunächst noch in seine ursprüngliche Richtung auf den unteren Totpunkt UT zu (beispielsweise aufgrund der Massenträgheit des Arbeitskolbens) und bewegt sich nach Bewegungsumkehr vom unteren Totpunkt UT in Richtung auf den oberen Totpunktes OT hin. Auch hierbei tritt aus den genannten Gründen wiederum eine Abweichung zwischen dem Istwert X_{FBK} und dem Sollwert X_{CMD} auf ("Nachlaufen"), wobei die zeitliche Veränderung des Istwertes X FBK umso langsamer wird, je mehr sich der Istwert X_{FBK} dem Sollwert X CMD annähert.

Um ein Ende des Doppelhubes sinnvoll festlegen zu können, ist eine obere Positionsschwelle OT1 unterhalb des oberen Totpunktes OT vorgegeben. Zu einem Zeitpunkt T_{OT1} erreicht der Istwert X_{FBK} die obere Positionsschwelle OT1. Die obere Positionsschwelle OT1 ist so nahe beim oberen Todpunkt OT gewählt, dass das Erreichen der oberen Positionsschwelle OT1 als Ende des Doppelhubs angesehen werden kann. In diesem Sinne kann die Zeitdauer vom Beginn des geschilderten Prozesses bis zur Zeit T_{OT1} als Prozessdauer des Doppelhubes angesehen werden.

Ein ähnliches Regelverfahren lässt sich beispielsweise aus der EP 1 462 660 A1 entnehmen.

Beim Einsatz einer eingangs genannten hydraulischen Antriebsvorrichtung in Bearbeitungsmaschinen ist neben der Genauigkeit der Kolbenbewegung, das heißt der Präzision und Reproduzierbarkeit des oberen und unteren Totpunktes, außerdem die Schnelligkeit des Arbeitsprozesses entscheidend für die Wirtschaftlichkeit. Meist ist eine möglichst kurze Zeitdauer zur Ausführung eines Doppelhubes erwünscht. Dies macht schnelle Bewegungen und schnelle Bewegungsänderungen des Arbeitskolbens erforderlich.

Bei der zuvor beschriebenen Regelung des Doppelhubes mittels eines Proportionalventils tritt hierbei insbesondere das Problem auf, dass die Ventilöffnung des Proportionalventils und damit der Volumenstrom an Hydraulikfluid zur Versorgung der Antriebsvorrichtung bei geringer Abweichung des Istwertes vom Sollwert klein wird. Aus diesem Grund erfolgt die Positionseinstellung des Arbeitskolbens nur langsam, sobald der Istwert im Bereich des gewünschten Sollwertes (also insbesondere oberer und unterer Totpunkt) liegt. Dies kann zu einer unerwünscht langen Prozessdauer des Doppelhubes führen.

Der vorliegenden Erfindung liegt die Aufgabe zugrunde, einen Betrieb einer hydraulischen Antriebsvorrichtung mit verbesserter Wirtschaftlichkeit zu ermöglichen.

Diese Aufgabe wird durch das Verfahren nach Anspruch 1 sowie durch die Vorrichtung nach Anspruch 4 gelöst.

Das erfindungsgemäße Verfahren zeichnet sich dadurch aus, dass zur Ausführung eines Doppelhubes des Arbeitskolbens ausgehend vom oberen Totpunkt zunächst der Sollwert auf eine untere Übersteuerposition unter dem unteren Totpunkt vorgegeben wird, und dann, wenn der Istwert einen Umschaltwert über dem unteren Totpunkt erreicht, der Sollwert zur Bewegungsumkehr des Arbeitskolbens auf eine obere Übersteuerposition über dem oberen Totpunkt vorgegeben wird, und danach, wenn der Istwert einen Ruheschaltwert unter dem oberen Totpunkt erreicht, der Sollwert auf den oberen Totpunkt vorgegeben wird.

Die Anwendung dieses Verfahrens ist insbesondere zum Betreiben einer hydraulischen Antriebsvorrichtung in Stanz-, Präge-, Nibbel- oder Biegemaschinen geeignet.

Bei dem erfindungsgemäßen Verfahren wird während weitgehend der gesamten Bewegung ausgehend vom oberen Totpunkt bis zum unteren Totpunkt und zurück bis zum Ruheschaltwert eine vergleichsweise große Abweichung zwischen dem vorgegebenen Sollwert und dem Istwert herbeigeführt. Im Unterschied zu dem eingangs dargestellten Stand der Technik wird demnach bewusst ein Nachlaufen der hydraulischen Antriebsvorrichtung herbeigeführt. Es wird daher nicht abgewartet, bis der Istwert nahezu mit dem Sollwert übereinstimmt.

Dadurch kann zunächst die Regelzeit zwischen Vorgabe eines gewünschten Sollwertes und Einstellung des zugehörigen Istwertes erheblich verkürzt werden. Dies wird beispielsweise deutlich bei einem Betrieb einer hydraulischen Antriebsvorrichtung mit einem als Proportionalventil arbeitenden Regelventil, bei dem eine Ventilöffnung zur Versorgung des hydraulischen Antriebes mit Hydraulikfluid proportional zur Abweichung zwischen dem Sollwert und dem Istwert bereitgestellt wird. Da bei dem erfindungsgemäßen Verfahren bewusst eine vergleichsweise große Abweichung zwischen Sollwert und Istwert herbeigeführt wird, wird in dem beschriebenen Regelventil nahezu über den gesamten Doppelhub eine große Ventilöffnung eingestellt. Daher wird die Antriebsvorrichtung mit einem vergleichsweise großen Volumenstrom an Hydraulikfluid versorgt und die Bewegung des Arbeitskolbens erfolgt insbesondere im Bereich um den oberen und den unteren Totpunkt schneller als bei dem beschriebenen bekannten Regelverfahren.

Insgesamt kann mit dem erfindungsgemäßen Betriebsverfahren eine deutlich verkürzte Prozessdauer für einen Doppelhub unter Beibehaltung der Präzision der Kolbenbewegung im oberen und im unteren Totpunkt und folglich eine verbesserte Wirtschaftlichkeit erzielt werden.

Um eine hohe Präzision der Bewegung des Arbeitskolbens bei dem erfindungsgemäßen Verfahren zu gewährleisten, wird der Umschaltwert (UT2) und/oder die untere Übersteuerposition (XUT) vorteilhafterweise derart gewählt, dass bei Bewegungsumkehr des Arbeitskolbens der Istwert im unteren Totpunkt liegt.

Bei gewissen Anwendungen kann es jedoch auch vorteilhaft sein, wenn der Umschaltwert und/oder die untere Übersteuerposition derart gewählt wird, dass der Istwert stets oberhalb dem unteren Totpunkt ist.

Als weiterer Aspekt des erfindungsgemäßen Verfahrens kann vorgesehen sein, dass der Ruheschaltwert und/oder die obere Übersteuerposition derart gewählt wird, dass der Istwert stets unterhalb oder gleich dem oberen Totpunkt ist. Dadurch wird verhindert, dass der Arbeitskolben über den oberen Totpunkt hinausläuft.

Sofern mit dem erfindungsgemäßen Verfahren eine hydraulische Antriebsvorrichtung betrieben wird, welche ein Regelventil zur Versorgung der Zylinder-Kolben-Einheit mit Hydraulikfluid zur Bewegung des Arbeitskolbens aufweist, wobei das Regelventil wenigstens zwischen einer Ausfahrstellung zur Bewegung des Arbeitskolbens in Arbeitsrichtung (das heißt in Richtung vom oberen Totpunkt zum unteren Totpunkt) und einer Einfahrstellung zur Bewegung des Arbeitskolbens entgegen der Arbeitsrichtung schaltbar ist, ergibt sich eine vorteilhafte Ausgestaltung des Verfahrens dadurch, dass eine Regelabweichung zwischen Sollwert und Istwert bestimmt wird, und dass das Regelventil in Abhängigkeit der Regelabweichung in Einfahrstellung oder in Ausfahrstellung geschaltet wird.

Zur Lösung der eingangs gestellten Aufgabe wird außerdem eine hydraulische Antriebsvorrichtung vorgeschlagen, welche eine hydraulische Zylinder-Kolben-Einheit mit einem entlang einer Arbeitsrichtung zwischen einem oberen Totpunkt und einem unteren Totpunkt verfahrbaren Arbeitskolben aufweist, wobei außerdem eine Stelleinrichtung zur Vorgabe eines Sollwertes für die Position des Arbeitskolbens entlang der Arbeitsrichtung vorgesehen ist, und wobei ein Istwert der Position des Arbeitskolbens entlang der Arbeitsrichtung abfragbar ist, und wobei außerdem eine Regelrückkopplung vorgesehen ist, welche mit der Stelleinrichtung zur Vorgabe des Sollwertes in Abhängigkeit des Istwertes zusammenwirkt. Bei der erfindungsgemäßen Antriebsvorrichtung ist die Stelleinrichtung derart ausgebildet, dass der Sollwert auf eine untere Übersteuerposition unter dem unteren Totpunkt und auf eine obere Übersteuerposition über dem oberen Totpunkt vorgebbar ist und die Regelrückkopplung derart ausgebildet ist, dass ein Umschaltwert UT2 über dem unteren Totpunkt UT sowie ein Ruheschaltwert OT2 unter dem oberen Totpunkt OT vorgebbar ist, und dass die Regelrückkopplung derart mit der Stelleinrichtung zusammenwirkt, dass dann, wenn der Istwert den Umschaltwert UT2 erreicht, der Sollwert auf die obere Übersteuerposition XOT vorgegeben wird, und dass dann, wenn der Istwert den Ruheschaltwert OT2 aus Richtung des unteren Totpunktes UT erreicht, der Sollwert auf den oberen Totpunkt OT vorgegeben wird.

Die Regelrückkopplung bezeichnet dabei im weitesten Sinne Mittel zur Aufnahme und Verarbeitung des abgefragten Istwertes zur Vorgabe eines Sollwertes. Denkbar sind hierbei mechanische Rückkopplungen, beispielsweise zwischen Arbeitskolben und Stelleinrichtung, aber auch elektronische Einrichtungen.

Eine derartige Vorrichtung kann in vorteilhafter Weise mit dem vorstehend erläuterten Verfahren betrieben werden. Daher sind mit der erfindungsgemäßen Vorrichtung vergleichsweise schnelle Kolbenbewegungen und Bewegungsänderungen möglich, was kurze Prozessdauern für einen Doppelhub des Arbeitskolbens und damit einen Betrieb mit erhöhter Wirtschaftlichkeit ermöglicht.

Die Vorrichtung wird dadurch weiter vorteilhaft ausgestaltet, dass eine Positionsabfrage zur Abfrage des Istwertes der Position des Arbeitskolbens, insbesondere entlang der Arbeitsrichtung, vorgesehen ist. Hierfür kommen beispielsweise optische, elektronische, magnetische oder mechanische Messeinrichtungen in Betracht.

Eine besonders bevorzugte Ausgestaltung ergibt sich dadurch, dass ein Regelventil zur Versorgung der Zylinder-Kolben-Einheit mit Hydraulikfluid zur Bewegung des Arbeitskolbens vorgesehen ist, wobei das Regelventil wenigstens zwischen einer Ausfahrstellung zur Bewegung des Arbeitskolbens in Richtung vom oberen Totpunkt zum unteren Totpunkt (das heißt in Arbeitsrichtung) und einer Einfahrstellung zur Bewegung des Arbeitskolbens in Richtung vom unteren Totpunkt zum oberen Totpunkt (das heißt entgegen der Arbeitsrichtung) schaltbar ist. Bei dieser Ausgestaltung muss zur Sollwertvorgabe lediglich das Regelventil betätigt werden.

Vorteilhaft ist dabei, wenn das Regelventil mit der Regelrückkopplung in Abhängigkeit des Sollwertes und in Abhängigkeit des Istwertes schaltbar ist. Die Regelrückkopplung wirkt in diesem Fall als Stelleinrichtung beziehungsweise umfasst die Stelleinrichtung oder ist ein Bestandteil der Stelleinrichtung.

Als weitere Ausgestaltung ist das Regelventil zwischen der Ausfahrstellung, der Einfahrstellung und einer Neutralstellung schaltbar, in welcher der Zylinder-Kolben-Einheit kein Hydraulikfluid zugeführt wird oder in welcher zumindest eine Versorgung der Zylinder-Kolben-Einheit mit Hydraulikfluid zur zum Zwecke der Bewegung des Arbeitskolbens unterbunden wird. Dadurch wird es ermöglicht, den Arbeitskolben in einer Ruheposition zu halten. Insbesondere kommt als Regelventil ein 3/3- oder ein 4/3-Wegeventil in Betracht.

Vorteilhafterweise ist die Regelrückkopplung dabei derart ausgebildet, dass ein Haltewert für die Position des Arbeitskolbens vorgebbar ist, und dass das Regelventil in die Neutralstellung geschaltet wird, wenn der Istwert mit dem Haltewert oder sowohl der Sollwert als auch der Istwert mit dem Haltewert übereinstimmt oder zumindest im Wesentlichen übereinstimmt, beispielsweise innerhalb eines vorgebbaren Positionsfensters um den Haltewert oder zwischen einer Positionsschwelle und dem Haltewert liegt. Dadurch kann der Arbeitskolben in Ruhe gehalten werden, wenn das Ende eines Prozesses, beispielsweise Doppelhubes, erreicht ist.

Zur weiteren Ausgestaltung der Vorrichtung ist das Regelventil als Stetigventil ausgebildet, und die Regelrückkopplung derart ausgebildet, dass die Versorgung der Zylinder-Kolben-Einheit mit einem umso größeren Volumenstrom erfolgt, je mehr der Istwert von dem Sollwert abweicht. Aufgrund dieser Proportionalregelung wird die Bewegung des Arbeitskolbens umso schneller, je mehr der zeitliche Istwert-Verlauf dem vorgegebenen zeitlichen Sollwert-Verlauf hinterherläuft. Das Regelventil ist beispielsweise als Proportionalventil mit einem verschiebbaren Ventilkolben ausgebildet, wobei durch Verschiebung des Ventilkolbens eine stetig veränderbare Ventilöffnung bereitstellbar ist.

Eine weitere Ausgestaltung ergibt sich dadurch, dass das Regelventil als Proportionalventil mit stetig veränderbarer Regelöffnung ausgebildet ist und dass die Regelrückkopplung derart ausgebildet ist, dass eine Regelabweichung zwischen Sollwert und Istwert bestimmbar ist, und dass die Regelöffnung proportional zur Regelabweichung veränderbar ist. Aufgrund der stetig veränderbaren Regelöffnung des Proportionalventils ist eine stetige Einstellung eines Volumenstroms durch das Regelventil möglich. Die Regelabweichung wird insbesondere als Differenz zwischen Sollwert und Istwert bestimmt, wobei beispielsweise ausgehend vom oberen Totpunkt in Richtung unterer Totpunkt einer Position ein positiver Wert zugeordnet wird, und daher die Regelabweichung positiv ist, wenn der Sollwert näher bei dem unteren Totpunkt ist als der Istwert. Selbstverständlich kann die Vorzeichenwahl auch in entgegengesetzter Weise erfolgen.

Um den Sollwert vorzugeben, umfasst die Stelleinrichtung vorzugsweise einen, insbesondere elektrischen, Linearmotor oder eine Drehmotor-Ritzel-Zahnstange-Einheit. Denkbar ist auch, dass die Sollwertvorgabe über einen Drehmotor erfolgt, der mit einem durch Drehung zwischen Einfahrstellung und Ausfahrstellung schaltbaren Regelventil zusammenwirkt. Dabei ist weiter denkbar, dass der Istwert über eine Zahnstange, die ein Ritzel kämmt, dem Regelventil durch Drehung des Ritzels zugeführt wird.

Um auch komplexe Bewegungsabläufe für den Arbeitskolben, beispielsweise einen Doppelhub mit abschnittsweise variierender Kolbengeschwindigkeit, bei gleichzeitiger Beibehaltung der Präzision des oberen und des unteren Totpunktes zu ermöglichen, ist vorteilhafterweise eine CNC-Steuereinheit vorgesehen, mittels welcher die Stelleinrichtung zur Vorgabe des Sollwertes steuerbar ist.

Weitere vorteilhafte Ausgestaltungen der Erfindung sind der nachfolgenden Beschreibung zu entnehmen, anhand derer die in den Figuren dargestellten Ausführungsformen der Erfindung näher beschrieben und erläutert sind.

Es zeigen:
Figur 1 eine schematische Darstellung einer erfindungsgemäßen hydraulischen Antriebsvorrichtung;
Figur 2a zur Erläuterung des technischen Hintergrundes den zeitlichen Verlauf von Sollwert und Istwert bei einem Doppelhub;
Figur 2b den zeitlichen Verlauf von Sollwert und Istwert bei einem Doppelhub gemäß dem erfindungsgemäßen Verfahren.

Die in der Figur 1 dargestellte hydraulische Antriebsvorrichtung 10 umfasst eine hydraulische Zylinder-Kolben-Einheit 12, welche einen in und entgegen einer Arbeitsrichtung 14 verfahrbaren Arbeitskolben 16 aufweist. Die Arbeitsrichtung 14 ist in der Figur 1 mit einem Pfeil angedeutet. Der Arbeitskolben 16 ist zwischen einem oberen Todpunkt OT, welcher in Figur 1 einem vollständig entgegen der Arbeitsrichtung 14 eingefahrenen Zustand entspricht, und einem unteren Todpunkt UT (vollständig in Arbeitsrichtung 14 ausgefahrener Zustand des Arbeitskolbens 16) verfahrbar.

Zur Bestimmung eines Istwertes X_{FBK}, welcher die Position des Arbeitskolbens 16 entlang der Arbeitsrichtung 14 darstellt, ist eine Positionsabfrage 18 vorgesehen.

Der Arbeitskolben 16 begrenzt einen Ausfahrdruckraum A, der zur Bewegung des Arbeitskolbens 16 in Arbeitsrichtung 14 mit einem hydraulischen Druckfluid beaufschlagbar ist. Außerdem begrenzt der Arbeitskolben 16 einen Einfahrdruckraum B, welcher zum Einfahren des Arbeitskolbens 16 entgegen der Arbeitsrichtung 14 mit Druckfluid beaufschlagbar ist. Dabei ist die hydraulische Zylinder-Kolben-Einheit 12 als hydraulischer Differenzialzylinder ausgebildet, wobei die zur Bewegung des Arbeitskolbens 16 wirksame hydraulische Wirkfläche für den Einfahrdruckraum B kleiner ist als die hydraulische Wirkfläche für den Ausfahrdruckraum A.

Zur Versorgung der Zylinder-Kolben-Einheit 12 mit Hydraulikfluid weist die hydraulische Antriebsvorrichtung 10 ein Regelventil 20 auf. Das Regelventil 20 ist als 3/3-Wegeventil ausgebildet, welches einen mit dem Ausfahrdruckraum A in Verbindung stehenden Arbeitsanschluss, sowie einen Druckanschluss P und einen Tankanschluss T aufweist. Das Regelventil 20 ist zwischen drei Schaltstellungen a, 0, b schaltbar, wobei in der Schaltstellung a der Druckanschluss P mit dem Arbeitsanschluss d.h. mit dem Ausfahrdruckraum A in Verbindung steht. In der Schaltstellung b wird der Ausfahrdruckraum A mit dem Tankanschluss T verbunden. Die Schaltstellung 0 stellt eine Neutralstellung dar, in welcher der Antriebsdruckraum A gegen Zufuhr oder Abfuhr von Hydraulikfluid abgeschlossen ist. In allen drei Schaltstellungen ist der die kleinere hydraulische Wirkfläche aufweisende Einfahrdruckraum B mit dem Druckanschluss P druckverbunden.

Zur Vorgabe eines Sollwertes X_{CMD} für die Position des Arbeitskolbens 16 ist bei der Antriebsvorrichtung 10 eine Stelleinrichtung 30 vorgesehen. Die Stelleinrichtung 30 umfasst einen Drehmotor M1, mittels welchem ein Ritzel 32 drehbar ist, welches eine Zahnstange 34 kämmt. Die Zahnstange 34 ist daher durch den Drehmotor M1 verschiebbar. In der Figur 1 ist darüber hinaus mit gepunkteter Linie eine alternative Realisierung dargestellt, welche einen Linearmotor M2 aufweist, mittels welchem die Stange 34 verschiebbar ist.

Die Sollwertvorgabe erfolgt im dargestellten Beispiel durch ein Zusammenwirken der Stelleinrichtung 30 mit dem Regelventil 20, wobei die Stelleinrichtung 30 insbesondere das Regelventil 20 betätigt.

Hierzu wird beispielsweise der Istwert X_{FBK} des Arbeitskolbens 16 über ein Joch 38 mechanisch einem Steuereingang des Regelventils 20 zugeführt. Denkbar ist jedoch auch eine elektrische Zuführung. Hinsichtlich der Zuführung ist beispielsweise denkbar, dass das Regelventil 20 einen zwischen den Schaltstellungen a, 0, b zugeordneten Positionen verschiebbaren Ventilkolben (nicht dargestellt) umfasst, wobei durch Verschiebung des Ventilkolbens in die Stellung a (bzw. b) eine umso größere Regelöffnung des Regelventils 20 bereitgestellt wird, je weiter der Ventilkolben in die Stellung a (bzw. b) verschoben wird. Dabei ist der Ventilkolben über das Joch 38 mit der Bewegung des Arbeitskolbens 16 gekoppelt, so dass das Regelventil 20 in der Art eines Kopierventils arbeitet. Wie in Figur 1 angedeutet, wirkt in diesem Fall die Stelleinrichtung 30 auf einen weiteren, nicht dargestellten, Steuereingang des Regelventils 20. Dieser weitere Steuereingang kann z.B. mit einer verschiebbar gelagerten Steuerbuchse (nicht dargestellt) des Regelventils zusammenwirken, wobei in der Steuerbuchse der Ventilkolben verschiebbar gelagert ist.

Durch eine derartige Anordnung wird erreicht, dass das Regelventil 20 in die Schaltstellung a geschaltet wird, sofern der Sollwert X_{CMD} dem Istwert X_{FBK} in Arbeitsrichtung 14 vorauseilt. Umgekehrt wird das Regelventil 20 in die Schaltstellung b geschaltet, wenn der Sollwert X_{CMD} hinter dem Istwert X_{FBK} zurückbleibt. Das Regelventil 20 wird in die Neutralstellung 0 geschaltet, wenn der Sollwert X_{CMD} mit dem Istwert X_{FBK} übereinstimmt.

Um den Sollwert X_{CMD} in Abhängigkeit des Istwertes X_{FBK} vorzugeben, ist bei der hydraulischen Antriebsvorrichtung 10 eine Regelrückkopplung 40 vorgesehen. Die Regelrückkopplung 40 umfasst eine Steuereinrichtung 42, welcher der von der Positionsabfrage 18 abgefragte Istwert X_{FBK}, beispielsweise als elektrisches Signal, zugeführt wird. In Abhängigkeit des Signals X_{FBK} erzeugt die Steuereinrichtung 42 dann ein Ausgangssignal zur Vorgabe des Sollwertes X_{CMD} für die Stelleinrichtung 30.

Die Antriebsvorrichtung 10 umfasst ferner eine CNC-Steuereinrichtung 50, beispielsweise zur Vorgabe eines zeitlichen Bewegungsablaufes. Mittels der CNC-Steuereinrichtung 50 sind zeitlich veränderliche Lagewerte X vorgebbar, welche der Steuereinrichtung 42 ebenfalls zugeführt werden. Die Steuereinrichtung 42 steuert folglich die Stelleinrichtung 30 zur Vorgabe des Sollwertes X_{CMD} einerseits in Abhängigkeit des Istwertes X FBK, andererseits in Abhängigkeit der Lagewerte X.

Im Folgenden wird nun anhand der Figur 2b der zeitliche Verlauf des Sollwertes X_{CMD} sowie des Istwertes X_{FBK} bei Durchführung eines Doppelhubes des Arbeitskolbens 16 mit der hydraulischen Antriebsvorrichtung 10 erläutert, wobei auf die in der Figur 1 dargestellte hydraulische Antriebsvorrichtung 10 Bezug genommen wird. In der Darstellung der Figur 2b sind auf der Ordinate Positionswerte aufgetragen, welche einer Position des Arbeitskolbens 16 entlang der Arbeitsrichtung 14 entsprechen, und auf der Abszisse der Zeitverlauf aufgetragen.

Zu Beginn des Prozesses befindet sich der Arbeitskolben 16 im oberen Totpunkt OT, d.h. in einem eingefahrenen Zustand entgegen der Arbeitsrichtung 14. Dementsprechend liegen der Istwert X_{FBK} und der Sollwert X_{CMD} im oberen Totpunkt OT. Denkbar ist jedoch auch, dass der Sollwert X_{CMD} auf einen anderen Wert eingestellt ist und sich der Istwert X F_{BK} nur momentan im oberen Todpunkt (OT) befindet.

Zur Einleitung eines Doppelhubes zwischen dem oberen Totpunkt OT und dem unteren Totpunkt UT wird zunächst der Sollwert X_{CMD} auf eine untere Übersteuerposition XUT unter dem unteren Todpunkt UT vorgegeben.

Bei der Antriebsvorrichtung 10 erzeugt hierzu die CNC-Steuereinrichtung 50 einen entsprechenden Lagewert X, welcher der Steuereinrichtung 42 zugeführt wird. Die Steuereinrichtung 42 steuert dann den Drehmotor M1 der Stelleinrichtung 30 derart an, dass das Regelventil 20 in die Schaltstellung a geschaltet wird. Dabei wird beispielsweise ein in dem Regelventil 20 vorgesehener Ventilkolben entsprechend verschoben. Dementsprechend wird die mögliche Geschwindigkeit, mit welcher der Sollwert X_{CMD} vom oberen Totpunkt OT zu der unteren Übersteuerposition XUT geführt werden kann, insbesondere durch die Bewegungsgeschwindigkeit des Ventilkolbens limitiert. Folglich wird in Figur 2b der Sollwert X_{CMD} nicht stufenartig, sondern kontinuierlich auf die untere Übersteuerposition XUT geführt.

Andererseits ist auch denkbar, dass der zeitliche Verlauf des Sollwertes X CMD gezielt in kontinuierlicher Weise durch die CNC-Steuereinrichtung 50 vorgegeben wird.

Aufgrund der Massenträgheit des Arbeitskolbens 16 und/oder aufgrund des begrenzten Volumenstromes von Hydraulikfluid durch das Regelventil 20 folgt der Istwert X_{FBK} dem Sollwert X_{CMD} nicht unmittelbar, sondern bleibt mit fortschreitender Zeit hinter diesem zurück.

Nach einer Zeit T_{UT2} erreicht der Istwert X_{FBK} einen unteren Umschaltwert UT2. Dies wird von der Positionsabfrage 18 detektiert und der Steuereinrichtung 42 zugeführt. Daraufhin wird der Sollwert X_{CMD} mittels der Stelleinrichtung 30 auf eine obere Übersteuerposition XOT vorgegeben.

Wie oben erläutert, erfolgt auch diese Veränderung des Sollwertes X_{CMD} nicht stufenartig, sondern mit einem stetigen Zeitverlauf. Insbesondere ist in Figur 2b erkennbar, dass der Sollwert X_{CMD} ausgehend von dem Zeitpunkt T_{UT2} für eine gewisse Zeitdauer noch unterhalb des unteren Totpunktes UT liegt. Folglich nähert sich der Istwert X_{FBK} der Position des Arbeitskolbens 16 auch nach dem Zeitpunkt T_{UT2} noch weiter dem unteren Totpunkt UT an, bevor eine Bewegungsumkehr erfolgt und sich der Istwert in Richtung des oberen Totpunktes OT zurückbewegt.

Zu einem Zeitpunkt T_{OT2} überschreitet der Istwert X_{FBK} aus Richtung des unteren Totpunktes UT einen Ruheschaltwert OT2 unterhalb des oberen Totpunktes OT. In der Folge wird der Sollwert X_{CMD} von der oberen Übersteuerposition XOT auf den oberen Totpunkt OT zurückgeführt.

Bei dem Beispiel gemäß Figur 2b ist einerseits die untere Übersteuerposition XUT und andererseits der Umschaltwert UT2 derart gewählt, dass der Istwert X_{FBK} bei Bewegungsumkehr gerade im unteren Totpunkt UT liegt. Durch geeignete Wahl des Umschaltwertes UT2 und/oder der unteren Übersteuerposition XUT kann jedoch der Istwert X FBK zum Zeitpunkt der Bewegungsumkehr des Arbeitskolbens 16 insbesondere auf einen frei wählbaren Wert zwischen dem oberen Totpunkt OT und dem unteren Totpunkt UT eingestellt werden.

Darüber hinaus kann der Bewegungsverlauf des Istwertes X_{FBK} nach der Bewegungsumkehr durch geeignete Festlegung des Ruheschaltwertes OT2 und/oder der oberen Übersteuerposition XOT beeinflusst werden.

Die Geschwindigkeit der Veränderung des Istwertes X_{FBK} kann zum einen unmittelbar dadurch variiert werden, dass der Sollwert X_{CMD} mit einem entsprechenden Zeitverlauf vorgegeben wird.

Kommt für das Regelventil 20, wie oben erläutert, ein Proportionalventil zum Einsatz, so ist der Volumenstrom an Hydraulikfluid durch das Regelventil 20 umso größer und damit die Bewegung des Arbeitskolbens 16 umso schneller, je stärker der Istwert X_{FBK} vom Sollwert X_{CMD} abweicht. Somit kann die Rate der Veränderung des Istwertes X_{FBK} auch dadurch beeinflusst werden, dass die Abweichung zwischen Istwert X_{FBK} und Sollwert X_{CMD} entsprechend eingestellt wird. Auch dies kann durch Auswahl der unteren Übersteuerposition XUT, dem Umschaltwert UT2, der oberen Übersteuerposition XOT und dem Ruheschaltwert OT2 erfolgen. Insbesondere kann dadurch eine schnelle oder auch eine verzögerte Bewegungsumkehr herbeigeführt werden.

Zu Vergleichszwecken ist in der Figur 2b eine obere Positionsschwelle OT3 eingezeichnet, welche der Istwert X_{FBK} zu einem Zeitpunkt T_{OT3} überschreitet. Wie bei der Erläuterung zum technischen Hintergrund in der Figur 2a dient diese obere Positionsschwelle OT3 dazu, ein Ende des Doppelhubes zu definieren. Die Zeitdauer vom Beginn des Prozesses bis zum Zeitpunkt T_{OT3} dient daher als Maß für die Prozessdauer des Doppelhubes. Aus einem Vergleich der Figuren 2a und 2b ist ersichtlich, dass mit dem erfindungsgemäßen Verfahren die Prozessdauer um eine Zeitspanne T_{G} (eingezeichnet bei Figur 2a) verkürzt werden kann.

## Patentansprüche

1. Verfahren zum Betreiben einer hydraulischen Antriebsvorrichtung (10) mit
einer hydraulischen Zylinder-Kolben-Einheit (12) mit einem zwischen einem oberen Todpunkt (OT) und einem unteren Todpunkt (UT) verfahrbaren Arbeitskolben (16),
wobei ein Sollwert (X_{CMD}) für die Position des Arbeitskolbens (16) vorgegeben wird,
und ein Istwert (X_{FBK}) der Position des Arbeitskolbens (16) abgefragt wird, und die Bewegung des Arbeitskolbens (16) in Abhängigkeit des Sollwertes (X CMD) und des Istwertes (X_{FBK}) geregelt wird,**dadurch gekennzeichnet, dass** zur Ausführung eines Doppelhubes des Arbeitskolbens (16) ausgehend vom oberen Todpunkt (OT)
zunächst der Sollwert (X_{CMD}) auf eine untere Übersteuerposition (XUT) unter dem unteren Todpunkt (UT) vorgegeben wird,
und dann, wenn der Istwert (X_{FBK}) einen Umschaltwert (UT2) über dem unteren Todpunkt (UT) erreicht, der Sollwert (X_{CMD}) zur Bewegungsumkehr des Arbeitskolbens (16) auf eine obere Übersteuerposition (XOT) über dem oberen Todpunkt (OT) vorgegeben wird,
und danach, wenn der Istwert (X_{FBK}) einen Ruheschaltwert (OT2) unter dem oberen Todpunkt (OT) erreicht, der Sollwert (X_{CMD}) auf den oberen Todpunkt (OT) vorgegeben wird.

2. Verfahren nach Anspruch 1, **dadurch gekennzeichnet, dass** der Umschaltwert (UT2) und/oder die untere Übersteuerposition (XUT) derart gewählt wird, dass bei Bewegungsumkehr des Arbeitskolbens (16) der Istwert (X_{FBK}) im unteren Todpunkt (UT) liegt.

3. Verfahren nach Anspruch 1 oder 2, **dadurch gekennzeichnet, dass** der Ruheschaltwert (OT2) und/oder die obere Übersteuerposition (XOT) derart gewählt wird, dass der Istwert (X_{FBK}) stets unterhalb oder gleich dem oberen Todpunkt (OT) ist.

4. Hydraulische Antriebsvorrichtung (10) mit einer hydraulischen Zylinder-Kolben-Einheit (12) mit einem zwischen einem oberen Todpunkt (OT) und einem unteren Todpunkt (UT) verfahrbaren Arbeitskolben (16),
wobei eine Stelleinrichtung (30) zur Vorgabe eines Sollwertes (X_{CMD}) für die Position des Arbeitskolbens (16) vorgesehen ist,
und wobei ein Istwert (X_{FBK}) der Position des Arbeitskolbens (16) abfragbar ist,
und wobei eine Regelrückkopplung (40) vorgesehen ist, welche mit der Stelleinrichtung (30) zur Vorgabe des Sollwertes (X_{CMD}) in Abhängigkeit des Istwertes (X_{FBK})zusammenwirkt, **dadurch gekennzeichnet, dass**
die Stelleinrichtung (30) derart ausgebildet ist, dass der Sollwert (X_{CMD}) auf eine untere Übersteuerposition (XUT) unter dem unteren Todpunkt (UT) und auf eine oberere Übersteuerposition (XOT) über dem oberen Todpunkt (OT) vorgebbar ist,
und die Regelrückkopplung (40) derart ausgebildet ist, dass ein Umschaltwert (UT2) über dem unteren Todpunkt (UT) sowie ein Ruheschaltwert (OT2) unter dem oberen Todpunkt (OT) vorgebbar ist,
und dass die Regelrückkopplung (40) derart mit der Stelleinrichtung (30) zusammenwirkt, dass dann, wenn der Istwert (X_{FBK}) den Umschaltwert (UT2) erreicht, der Sollwert auf die obere Übersteuerposition (XOT) vorgegeben wird, und dass dann, wenn der Istwert (X_{FBK}) den Ruheschaltwert (OT2) aus Richtung des unteren Todpunktes (UT) erreicht, der Sollwert (X_{CMD}) auf den oberen Todpunkt (OT) vorgegeben wird.

5. Vorrichtung (10) nach Anspruch 4, **dadurch gekennzeichnet, dass** eine Positionsabfrage (18) zur Abfrage des Istwertes (X_{FBK}) der Position des Arbeitskolbens (16) vorgesehen ist.

6. Vorrichtung (10) nach Anspruch 4 oder 5, **dadurch gekennzeichnet, dass** ein Regelventil (20) zur Versorgung der Zylinder-Kolben-Einheit (12) mit Hydraulikfluid zur Bewegung des Arbeitskolbens (16) vorgesehen ist, wobei das Regelventil (20) wenigstens zwischen einer Ausfahrstellung (a) zur Bewegung des Arbeitskolbens (16) in Richtung vom oberen Todpunkt (OT) zum unteren Todpunkt (UT) und einer Einfahrstellung (b) zur Bewegung des Arbeitskolbens (16) in Richtung vom unteren Todpunkt (UT) zum oberen Todpunkt (OT) schaltbar ist.

7. Vorrichtung (10) nach Anspruch 6, **dadurch gekennzeichnet, dass**, das Regelventil (20) mit der Regelrückkopplung (40) in Abhängigkeit des Sollwertes (X_{CMD}) und des Istwertes (X_{FBK}) schaltbar ist.

8. Vorrichtung (10) nach Anspruch 6 oder 7, **dadurch gekennzeichnet, dass** das Regelventil (20) zwischen der Ausfahrstellung (a), der Einfahrstellung (b) und einer Neutralstellung (0) schaltbar ist, in welcher eine Versorgung der Zylinder-Kolben-Einheit (12) mit Hydraulikfluid zur Bewegung des Arbeitskolbens (16) unterbunden wird.

9. Vorrichtung nach einem der Ansprüche 8, **dadurch gekennzeichnet, dass** die Regelrückkopplung (40) derart ausgebildet ist, dass ein Haltewert für die Position des Arbeitskolbens (16) vorgebbar ist, und dass das Regelventil (20) in die Neutralstellung (0) geschaltet wird, wenn der Istwert (X_{FBK}) mit dem Haltewert oder der Sollwert (X_{CMD}) und auch der Istwert (X_{FBK}) mit dem Haltewert zumindest im Wesentlichen übereinstimmt.

10. Vorrichtung nach einem der Ansprüche 6 - 9, **dadurch gekennzeichnet, dass** das Regelventil (20) als Stetigventil ausgebildet ist, und die Regelrückkopplung (40) derart ausgebildet ist, dass die Versorgung der Zylinder-Kolben-Einheit (12) mit einem umso größeren Volumenstrom erfolgt, je mehr der Istwert (X_{FBK} ) von dem Sollwert (X_{CMD}) abweicht.

11. Vorrichtung nach einem der Ansprüche 6 - 10, **dadurch gekennzeichnet, dass** das Regelventil (20) als Proportionalventil mit stetig veränderbarer Regelöffnung zur stetigen Einstellung eines Volumenstroms von Hydraulikfluid durch das Regelventil (20) ausgebildet ist, und dass die Regelrückkopplung (40) derart ausgebildet ist, dass eine Regelabweichung zwischen Sollwert und Istwert bestimmbar ist, und dass die Regelöffnung proportional zur Regelabweichung veränderbar ist.

12. Vorrichtung (10) nach einem der Ansprüche 4 - 11, **dadurch gekennzeichnet, dass** die Stelleinrichtung (30) einen Linearmotor (M2) oder eine Drehmotor-Ritzel-Zahnstange-Einrichtung (M1, 32, 34) umfasst.

13. Vorrichtung (10) nach einem der Ansprüche 4 - 12, **dadurch gekennzeichnet, dass** eine CNC-Steuereinheit (50) vorgesehen ist, mittels welcher die Stelleinrichtung (30) zur Vorgabe des Sollwertes (X_{CMD}) steuerbar ist.

## Claims

1. Method for operating a hydraulic driving device (10) with a hydraulic cylinder-piston unit (12) with a working piston (16) which can travel between a top dead centre (OT) and a bottom dead centre (UT),
wherein a setpoint (X_{CMD}) for the position of the working piston (16) is predefined, and an actual value (X_{FBK}) of the position of the working piston (16) is sampled,
and the movement of the working piston (16) is regulated as a function of the setpoint (X_{CMD}) and the actual value (X_{FBK}),
**characterised in that** to execute a double stroke of the working piston (16) starting from the top dead centre (TDC), first the setpoint (X_{CMD}) is predefined at a lower override position (XUT) below the bottom dead centre (UT),
and then when the actual value (X_{FBK}) reaches a change-over value (UT2) above the bottom dead centre (UT), the setpoint (X_{CMD}) for reversing the movement of the working piston (16) is predefined at an upper override position (XMT) above the top dead centre (OT),
and then when the actual value (X_{FBK}) reaches a rest switching value (OT2) below the top dead centre (OT), the setpoint (X_{CMD}) is predefined at the top dead centre (OT).

2. Method according to claim 1, **characterised in that** the change-over value (UT2) and/or the lower override position (XUT) are selected such that on a reversal of movement of the working piston (16), the actual value (X_{FBK}) lies at the bottom dead centre (UT).

3. Method according to claim 1 or 2, **characterised in that** the rest switching value (OT2) and/or the upper override position (XOT) are selected such that the actual value (X_{FBK}) is always below or equal to the top dead centre (OT).

4. Hydraulic driving device (10) with a hydraulic cylinder-piston unit (12) with a working piston (16) which can travel between a top dead centre (OT) and a bottom dead centre (UT),
wherein a setting device (30) is provided for predefining a setpoint (X_{CMD}) for the position of the working piston (16),
and wherein an actual value (X_{FBK}) of the position of the working piston (16) can be sampled,
and wherein a control feedback (40) is provided which cooperates with the setting device (30) for predefining the setpoint (X_{CMD}) as a function of the actual value (X_{FBK}),
**characterised in that** the setting device (30) is configured such that the setpoint (X_{CMD}) can be predefined at a lower override position (XUT) below the bottom dead centre (UT) and at an upper override position (XOT) above the top dead centre (OT), and the control feedback (40) is configured such that a change-over value (UT2) above the bottom dead centre (UT) and a rest switching value (OT2) below the top dead centre (OT) can be predefined,
and that the control feedback (40) cooperates with the setting device (30) such that when the actual value (X_{FBK}) reaches the change-over value (UT2), the setpoint is predefined at the upper override position (XOT),
and that when the actual value (X_{FBK}) reaches the rest switching value (OT2) from the direction of the bottom dead centre (UT), the setpoint (X_{CMD}) is predefined at the top dead centre (OT).

5. Device (10) according to claim 4, **characterised in that** a position sampling (18) is provided for sampling the actual value (X_{FBK}) of the position of the working piston (16).

6. Device (10) according to claim 4 or 5, **characterised in that** a control valve (20) is provided to supply hydraulic fluid to the cylinder-piston unit (12) in order to move the working piston (16), wherein the control valve (20) can be switched at least between an extension position (a) for moving the working piston (16) in the direction from the top dead centre (OT) towards the bottom dead centre (UT), and a retraction position (b) for moving the working piston (16) in the direction from the bottom dead centre (UT) towards the top dead centre (OT).

7. Device (10) according to claim 6, **characterised in that** the control valve (20) can be switched with the control feedback (40) as a function of the setpoint (X_{CMD}) and the actual value (X_{FBK}).

8. Device (10) according to claim 6 or 7, **characterised in that** the control valve (20) can be switched between the extension position (a), the retraction position (b) and a neutral position (0) in which a supply of hydraulic fluid to the cylinder-piston unit (12) to move the working piston (16) is suppressed.

9. Device according to claim 8, **characterised in that** the control feedback (40) is configured such that a holding value for the position of the working piston (16) can be predefined, and that the control valve (20) is switched to the neutral position (0) when the actual value (X_{FBK}) at least substantially corresponds to the holding value or when the setpoint (X_{CMD}) and also the actual value (X_{FBK}) at least substantially correspond to the holding value.

10. Device according to any claims 6 - 9, **characterised in that** the control valve (20) is formed as a proportional servo valve, and the control feedback (40) is configured such that the cylinder-piston unit (12) is supplied with a greater volume flow, the more the actual value (X_{FBK}) deviates from the setpoint (X_{CMD}).

11. Device according to any claims 6 - 10, **characterised in that** the control valve (20) is formed as a proportional valve with constantly variable control opening for constant setting of the volume flow of hydraulic fluid through the control valve (20), and that the control feedback (40) is configured such that a deviation between the setpoint and actual value can be determined, and that the control opening can be changed proportionally to the deviation.

12. Device (10) according to any of claims 4 - 11, **characterised in that** the setting device (30) comprises a linear motor (M2) or a torque motor/rod-pinion device (M1, 32, 34).

13. Device (10) according to any of claims 4 - 12, **characterised in that** a CNC control unit (50) is provided by means of which the setting device (30) for predefining the setpoint (X_{CMD}) can be controlled.

## Revendications

1. Procédé pour l'exploitation d'un dispositif d'entraînement hydraulique (10) comprenant une unité hydraulique à piston-et-cylindre (12) avec un piston de travail (16) déplaçable entre un point mort haut (PMH) et un point mort bas (PMB),
dans lequel on impose d'une valeur de consigne (X_{CMD}) pour la position du piston de travail (16),
et on interroge une valeur réelle (X_{FBK}) de la position du piston de travail (16), et on régule le mouvement du piston de travail (16) en fonction de la valeur de consigne (X_{CMD}) et de la valeur réelle (X_{FBK}), **caractérisé en ce que**, pour exécuter une double course du piston de travail (16) en partant du point mort haut (PMH)
on impose tout d'abord la valeur de consigne (X_{CMD}) à une position de surmodulation inférieure (XUT) au-dessous du point mort bas (PMB),
et ensuite, quand la valeur réelle (X_{FBK}) atteint une valeur de commutation (UT2) au-dessus du point mort bas (PMB), on impose la valeur de consigne (X_{CMD}) pour l'inversion du mouvement du piston de travail (16) à une position de surmodulation supérieure (XOT) au-dessus du point mort haut (PMH),
et ensuite, quand la valeur réelle (X_{FBK}) atteint une valeur de commutation de repos (OT2) au-dessous du point mort haut (OT), on impose la valeur de consigne (X_{CMD}) au point mort haut (PMH).

2. Procédé selon la revendication 1, **caractérisé en ce que** la valeur de commutation (UT2) et/ou la position de surmodulation inférieure (XUT) est choisie de telle façon que lors de l'inversion du mouvement du piston de travail (16) la valeur réelle (X_{FBK}) se trouve au point mort bas (PMB).

3. Procédé selon la revendication 1 ou 2, **caractérisé en ce que** la valeur de commutation de repos (OT2) et/ou la position de surmodulation supérieure (XOT) est choisie de telle façon que la valeur réelle (X_{FBK}) est toujours inférieure ou égale au point mort haut (OT).

4. Dispositif d'entraînement hydraulique (10) comprenant une unité hydraulique à piston-et-cylindre (12) avec un piston de travail (16) déplaçable entre un point mort haut (OT) et un point mort bas (UT), dans lequel il est prévu un dispositif de réglage (30) pour imposer une valeur de consigne (X_{CMD}) pour là position du piston de travail (16),
et dans lequel une valeur réelle (X_{FBK}) de la position du piston de travail (16) est susceptible d'être interrogée,
et dans lequel il est prévu une rétroaction de régulation (40), qui coopère avec le dispositif de réglage (30) pour imposer la valeur de consigne (X_{CMD}) en fonction de la valeur réelle (X_{FBK}), **caractérisé en ce que**
le dispositif de réglage (30) est réalisé de telle façon que la valeur de consigne (X_{CMD}) peut être imposée à une position de surmodulation inférieure (XUT) au-dessous du point mort bas (UT) et à une position de surmodulation supérieure (XOT) au-dessus du point mort haut (OT),
et la rétroaction de régulation (40) est réalisée de telle façon qu'une valeur de commutation (UT2) au-dessus du point mort bas (UT) ainsi qu'une valeur de commutation de repos (OT2) au-dessous du point mort haut (OT) peut être imposée,
et **en ce que** la rétroaction de régulation (40) coopère avec le dispositif de réglage (30) de telle façon que lorsque la valeur réelle (X_{FBK}) atteint la valeur de commutation (UT2) la valeur de consigne est imposée à la position de surmodulation supérieure (XOT) et que, lorsque la valeur réelle (X_{FBK}) atteint la valeur de commutation de repos (OT2) depuis la direction du point mort bas (UT), la valeur de consigne (X_{CMD}) est imposée au point mort haut (OT).

5. Dispositif (10) selon la revendication 4, **caractérisé en ce qu'**il est prévu une interrogation de position (18) pour interroger la valeur réelle (X_{FBK}) de la position du piston de travail (16).

6. Dispositif (10) selon la revendication 4 ou 5, **caractérisé en ce qu'**il est prévu une valve de régulation (20) pour l'alimentation de l'unité à piston-et-cylindre (12) avec un fluide hydraulique en vue du déplacement du piston de travail (16), dans lequel la valve de régulation (20) est commutable entre au moins une position de déploiement (a) pour le déplacement du piston de travail (16) en direction depuis le point mort haut (OT) vers le point mort bas (UT) et position de rétraction (b) pour le déplacement du piston de travail (16) en direction depuis le point mort bas (UT) vers le point mort haut (OT).

7. Dispositif (10) selon la revendication 6, **caractérisé en ce que** la valve de régulation (20) est susceptible d'être commutée avec la rétroaction de régulation (40) en fonction de la valeur de consigne (X_{CMD}) et de la valeur réelle (X_{FBK}).

8. Dispositif (10) selon la revendication 6 ou 7, **caractérisé en ce que** la valve de régulation (20) est commutable entre la position de déploiement (a), la position de rétraction (b), et une position neutre (O) dans laquelle une alimentation de l'unité à piston-et-cylindre (12) avec un fluide hydraulique pour déplacer le piston de travail (16) est empêchée.

9. Dispositif selon la revendication 8, **caractérisé en ce que** la rétroaction de régulation (40) est réalisée de telle façon qu'une valeur de maintien pour la position du piston de travail (16) peut être imposée, et **en ce que** la valve de régulation (20) est commutée vers la position neutre (O) quand la valeur réelle (X_{FBK}) coïncide avec la valeur de maintien, ou bien quand la valeur de consigne (X_{CMD}) et également la valeur réelle (X_{FBK}) coïncide au moins sensiblement avec la valeur de maintien.

10. Dispositif selon l'une des revendications 6 à 9, **caractérisé en ce que** la valve de régulation (20) est réalisée sous forme de valve continue, et la rétroaction de régulation (40) est réalisée de telle façon que l'alimentation de l'unité à piston-et-cylindre (12) a lieu avec un courant volumétrique d'autant plus élevé que la valeur réelle (X_{FBK}) s'écarte de la valeur de consigne (X_{CMD}).

11. Dispositif selon l'une des revendications 6 à 10, **caractérisé en ce que** la valve de régulation (20) est réalisée sous forme de valve proportionnelle avec une ouverture de réglage continûment variable pour régler de manière continue un courant volumétrique du fluide hydraulique à travers la valve de régulation (20), et **en ce que** la rétroaction de régulation (40) est réalisée de telle manière qu'un écart de régulation entre la valeur de consigne et la valeur de réelle est susceptible d'être déterminée, et **en ce que** l'ouverture de régulation est variable proportionnellement à l'écart de régulation.

12. Dispositif (10) selon l'une des revendications 4 à 11, **caractérisé en ce que** le dispositif de réglage (30) comprend un moteur linéaire (M2) ou une combinaison d'un moteur rotatif, d'un pignon et d'une crémaillère (M1, 32, 34).

13. Dispositif (10) selon l'une des revendications 4 à 12, **caractérisé en ce qu'**il est prévu une unité de commande numérique par ordinateur (50) au moyen de laquelle le dispositif de régulation (30) peut être commandé pour imposer la valeur de consigne (XCMD).
